# EUROPÄISCHE PATENTSCHRIFT

(11) **EP 0 405 160 B1**
(45) Veröffentlichungstag und Bekanntmachung des Hinweises auf die Patenterteilung: **04.08.1993**
(21) Anmeldenummer: 90110215.2
(22) Anmeldetag: 30.05.1990
(51) Int. Cl.: F04C 2/16

(54) **Schraubenspindelpumpe**
Screw rotor pump
Pompe à rotors hélicoidaux

(30) Priorität: 26.06.1989 DE 3920900
(43) Veröffentlichungstag der Anmeldung: 02.01.1991
(73) Patentinhaber: Allweiler AG, D-78301 Radolfzell (DE)
(72) Erfinder: Leiber, Wolfgang, Dipl.-Ing. (FH), D-7703 Rielasingen-Worblingen (DE)
(74) Vertreter: Hiebsch, Gerhard F., Dipl.-Ing.

(56) Entgegenhaltungen:
- GB-A- 578 057
- US-A- 2 592 476
- US-A- 2 873 909

## Beschreibung

Die Erfindung betrifft eine Schraubenspindelpumpe mit im Innenraum eines Pumpengehäuses angeordneter Antriebsspindel und wenigstens einer dazu achsparallelen Dichtspindel sowie mit einem Zulauf und einem Auslauf für ein von den Spindeln zu förderndes Strömungsmedium. Zumindest die Dichtspindel ist mit einem zapfenartigen Lagerende ausgestattet und bevorzugt im Pumpendeckel gelagert.

Eine derartige Schraubenspindelpumpe mit zwei die Antriebsspindel flankierenden Dicht- oder Laufspindeln kann beispielsweise der DE-PS 716 161 entnommen werden; die Lagerausnehmungen für alle Spindeln sind dort im Pumpendeckel angebracht sowie mit dem Innenraum des Pumpengehäuses verbunden.

Die US-A-2592476 läßt eine Schraubenspindelpumpe mit einem Paar von Dichtspindeln erkennen, welche mehrere axiale Gehäuseteile durchsetzen. Eines dieser Gehäuseteile weist vier Bohrungen auf, welche um die der Antriebsspindel angeordnet sind und sowohl das Paar von Dichtspindeln aufnehmen als auch zwei einander gegenüberliegende Kurzspindeln.

Bei Schraubenspindelpumpen bekannter Bauart mit zwei oder mehr Spindeln wird das Fördergut in durch die Spindeln und das sie umgebende Pumpengehäuse gebildeten Kammern bei Rotation der Spindeln axial bewegt. Der dabei als Folge des Druckaufbaus in Gegenrichtung entstehende Axialschub wird in der Regel durch die Spindeln einerseits und mittels eines Widerlagers auf der Gehäuseseite anderseits aufgenommen. Diese Lagerung hat sich bei der Förderung schmierender Fluide im Bereich niederer Förderdrücke bewährt, wobei deren Schmierwirkung diese eben so einfache wie betriebssichere Axiallagerung ermöglicht.

Die Förderung nichtschmierender Fluide im Bereich höherer Förderdrucke beispielsweise Wasser, bringt für eine Schraubenspindelpume Erschwernisse mit sich, da zwischen den sich relativ zueinander bewegenden Pumpenteilen nur geringe Spaltweiten für das Fluid zur Verfügung stehen.

Von besonderer Bedeutung sind für das Betreiben derartiger Schraubenspindelpumpen die Temperaturverhältnisse vor allem im Spindelbereich, weshalb Ziel dieser Erfindung die Vergleichmäßigung der Temperatur über die Länge des Pumpenrotors ist.

Von besonderer Bedeutung sind für das Betreiben derartiger Schraubenspindelpumpen die Temperaturverhältnisse vor allem im Spindelbereich, weshalb Ziel dieser Erfindung die Vergleichmäßigung der Temperatur über die Länge des Pumpenrotors ist.

Zur Lösung dieser Aufgabe führt, daß die Spindeln von einem rohrartigen Gehäuseeinsatz umgeben sind und dieser mit dem ihm umfangenden Pumpengehäuse wenigstens einen Ringraum begrenzt, der mit dem die Spindeln aufnehmenden Innenraum durch wenigstens einen Durchbruch verbunden ist. Dazu hat es sich als günstig erwiesen, den Ringraum saugseitig gegen den Innenraum abzudichten sowie an seinem druckseitigen Ende mit den radialen Durchbrüchen zu versehen.

Nach einem weiteren Merkmal der Erfindung soll der Auslauf am saugseitigen Ende des Ringraumes vorgesehen sein. Außerdem ist bevorzugt ein saugseitiger Zulauf außerhalb des Gehäuseeinsatzes im radialen Bereich der Lagerung der Spindeln angeordnet.

Dank dieser Maßgaben wird das Fluid durch die gesamte Länge des Ringraumes -- der somit einen Kühlmantel bestimmt -- geführt. Der erfindungsgemäße Gehäuseeinsatz ist problemlos zu fertigen und zu montieren. Auch kann er ohne weiteres innenseitig mit verschleißarmen Einlagen ausgestattet werden.

Im Rahmen der Erfindung liegt es, an der innengelagerten Schraubenspindelpumpe zur Aufnahme des Axialschubes der Spindel/n Lagerkörper anzuordnen, welche das zapfenartige Spindelende bzw. einen Lagerzapfen aufnehmen sowie mit dem Druckram der Pumpe in Verbindung stehen. Zudem hat es sich als günstig erwiesen, den Lagerzapfen in eine Lagerbüchse zu legen und letztere ihrerseits in einer Ausnehmung des Pumpendeckels zu lagern.

Nach einem weiteren Merkmal der Erfindung begrenzt die freie Stirnseite der Lagerbüchse mit dem Boden der Ausnehmung des Pumpendeckels einen mit dem Innenraum der Schraubenspindelpumpe verbundenen dichten Spaltraum, der bevorzugt über eine radiale Leitung an eine Verlängerung des Innenraums angeschlossen ist. Außerdem umgibt den Profilauslauf der Dichtspindel eine Ausgleichsbüchse, die mit ihrem druckseitigen Ende an einer Schulter der Dichtspindel anschlägt. An diese Ausgleichsbüchse -- die mit ihrem saugseitigen Ende eine Steuerkante bildet -- schließt eine in der Lagerbüchse festliegende Schale aus verschleißarmem Werkstoff an, die vorteilhafterweise über die Stirnfläche des Lagerzapfens hinausragt; zwischen der Stirnfläche des Lagerzapfens und dem Boden der Lagerausnehmung ist ein mit dem Druckraum verbundener Stirnspalt erwünscht.

Die Stirnspalte der Lagerzapfen sollen vorteilhafterweise mittels jeweils wenigstens einer die Lagerbüchse durchsetzenden Leitung an eine Querleitung angeschlossen sein. Als günstig hat es sich erwiesen, von dem Boden der Lagerbüchse eine Bohrung ausgehen zu lassen, die an eine jenen Spaltraum durchsetzende Hülse als Teil der Leitung anschließt.

Dank der beschriebenen Maßnahmen ist die Druckzuführung in den Lagerbüchsen abgedichtet, die Lagerbüchsen selbst aber sind radial beweglich.

Erfindungsgemäß ist es möglich, die üblicherweise für schmierende Fluide konzipierte Schraubenspindelpumpe an einer funktionsentscheidenden Stelle -- insbesondere den hydrostatischen Axialschubausgleich beispielsweise auch bei Wasserförderung -- sicher zu beherrschen.

Hierzu dient die spezifische Anordnung zylindrischer Lagerkörper oder Lagerbüchsen, in welche die Spindeln bis zu einem radialen Anschlag eintauchen. Die Lagerkörper oder -büchsen besitzen eine axiale Öffnung, die den Lagerraum -- in welchen der Spindelzapfen eingetaucht ist -- mit dem Druckraum der Pumpe verbindet. Der Anschluß der druckführenden Verbindung der Lagerhülse ist so gestaltet, daß der Fluiddruck ausschließlich auf dem Querschnitt des Spindelzapfens wirksam wird. So kann sich durch eine minimale Axialbewegung über die Spaltweite zwischen Spindel und axialem Bund ein Gleichgewicht zwischen Axialschub und hydraulischer Entlastung einpendeln. Die Einleitung des Pumpendruckes zum Ausgleich des Axialschubes ist so konzipiert, daß sich der Druck auf ausschließlich für den oben beschriebenen Zweck konzentrieren läßt.

Damit dies alles gewährleistet ist, soll sich die Lagerhülse radial frei bewegen, d.h. sich an die radiale Bewegung der Spindel laufend anpassen können. Erfindungsgemäß wird durch eine kraftschlüssige Drehhemmung etwa in Form eines elastischen Ringelements sichergestellt, daß sich die Lagerbüchse nicht mitdreht, da ansonsten die notwendige Abdichtung zwischen Lagerkörper und der druckführenden Verbindung oder Leitung nicht gegeben wäre.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in
- Fig. 1:: den Längsschnitt durch eine erfindungsgemäße Schraubenspindelpumpe;
- Fig. 2:: einen zu Fig. 1 rechtwinklig gelegten Längsschnitt.

Eine Schraubenspindelpumpe 10 weist im Innenraum 12 eines auf einen Pumpenfuß 11 geschraubten Pumpengehäuses 14 eine -- von zwei Dichte- oder Laufspindeln 16 flankierte -- Antriebsspindel 18 auf. Die Dicht- oder Laufspindeln 16 sind saugseitig in einem Pumpendeckel 20 gelagert, die Antriebsspindel 18 ist antriebsseitig an einen koaxialen Antriebswellenzapfen 22 angeschlossen.

Der Antriebswellenzapfen 22 durchsetzt in einem Lagerdeckel 24 -- zwischen einem Labyrinthring 25 und einer Stützscheibe 26 mit nachgeordneter Schmierkammer 27 -- angeordnete Wälzlager 28. Jener Lagerdeckel 24 ist mittels Zylinderschrauben 29 sowie unter Zwischenschaltung einer Gleitringdichtung 30, 34 an einen antriebsseitigen Pumpendeckel 31 angeschlossen, wobei die Gleitringdichtung 30, 34 in einem Dichtungsraum 32 liegt. Daneben ist ein von verschleißarmen Schalen 35 umgebener sowie mit Drosselnuten versehener Ausgleichskolben 36 an einem Flansch 38 zu erkenne. Dieser ruht teilweise im Pumpendeckel 31 sowie teilweise im Pumpengehäuse 14, dessen Länge a etwa 270 mm beträgt.

Auf die saugseitigen Lagerzapfen 17 der beiden Laufspindeln 16 ist jeweils eine Ausgleichsbuchse 40 der Länge n aufgeschrumpft, die an einen schulterartigen Absatz 42 der Laufspindel 16 anschlägt. Diese Ausgleichsbuchse 40 steht mit ihrem saugseitigen Ende einer Lagerausnehmung 44 eines Lagerkörpers bzw. einer Lagerbüchse 46 gegenüber und bildet dort eine Steuerkante zur Regelung des hydrostatischen Druckes. Der Steuerkante liegt hier der Rand einer in der Lagerausnehmung 44 sitzenden Schale 41 aus besonders verschleißarmem Werkstoff gegenüber.

Die Länge t der Schale 41 ist größer als die freie Länge des Lagerzapfens 17 und bestimmt so die Weite eines zwischen der saugseitigen Stirnfläche 17ₛ des Lagerzapfens 17 und dem Boden 45 der Lagerausnehmung 44 verbleibenden Stirnspalt 48. In diesen mündet eine axiale Zulaufbohrung 50 der Lagerbüchse 46; diese Zulaufbohrung 50 ist mittels einer -- eine Axialbohrung 52 aufweisenden -- Hülse 53 an einen Kanal 54 des saugseitigen Pumpendeckels 20 angeschlossen; die Kanäle 54 der Spindellager werden durch eine im Pumpendeckel 20 radial vorgesehene Sackbohrung 56 miteinander verbunden.

Insbesondere Fig. 1 läßt erkennen, daß jene Hülse 53 einen Spaltraum 58 überbrückt, der zwischen der saugseitigen Stirn der Lagerbüchse 46 einerseits sowie dem Boden 60 einer diese aufnehmenden Sackausnehmung 58ₐ des Pumpendeckels 20 entsteht. Dieser Spaltraum 58 ist über Radialbohrungen 59 an eine zylindrische Fortsetzung 13 des Innenraumes 12 des Pumpengehäuses 14 angeschlossen.

Nahe dem Spaltraum 58 ist im Umfang der Lagerbüchse 46 ein O-Ring 62 als Dichtmittel zu erkennen - auch andere jeweils in Ringnuten vorgesehene O-Ringe sind mit 62 bezeichnet.

Das Pumpengehäuse 14 ist so ausgestaltet, daß ein die Spindeln 16, 18 umgebender rohrartiger Gehäuseeinsatz 64 der Länge b von beispielsweise 190 mm beidends auf Gehäuserippen 66, 66ₛ so aufliegt, daß zwischen Gehäuseeinsatz 64 und Pumpengehäuse 14 ein Ringraum 15 entsteht, der an der saugseitigen Gehäuserippe 66ₛ zum Innenraum 12 hin mittels eines O-Rings 62 abgedichtet ist und im Bereich der anderen Gehäuserippe 66 Durchlässe 68 aufweist. Im übrigen ist der Gehäuseeinsatz 64 mit seiner druckseitigen Kante 64_{d} zwischen Gehäuserippe 66 und Flansch 38 klemmend gehalten.

Zwischen dem Gehäuseeinsatz 64 und den Spindeln 16, 18 sind Werkstoffeinsätze 70 aus verschleißfestem -- bevorzugt keramischem -- Material vorgesehen. Die Werkstoffeinsätze 70 sind an sich scheibenartig sowie mit aus Gründen der Übersichtlichkeit nicht gezeigten Aufnahmebohrungen für die sie durchsetzenden Spindeln 16, 18 versehen. Im Pumpengehäuse 14 sind mehrere dieser Werkstoffeinsätze 70 koaxial angeordnet.

Die Werkstoffeinsätze 70 werden mittels einer bei 71 angedeuteten Kunststoffschicht festgelegt, die durch Bohrungen 72 zwischen Gehäuseeinsatz 64 und Werkstoffeinsatz 70 eingebracht wird.

Der beschriebene Ringraum 15 ist -- wie Fig. 1 erkennen läßt -- mittels einer achsparallelen Längsbohrung 74 im Pumpengehäuse 14 an die Sackbohrung 56 des Pumpendeckels 20 angeschlossen.

Insbesondere Fig. 2 läßt den Saugraumzulauf 76 sowie -- am Tiefsten des Ringraumes 15 -- den Auslauf 78 erkennen; zwischen beiden liegt jener Gehäuseeinsatz 64, so daß das Strömungsmittel zwischen dem Saugraumzulauf 76 und dem Auslauf 78 gezwungen ist, durch den Durchlaß 68 des Gehäuseeinsatzes 64 in den Ringraum 15 und über nahezu die gesamte Länge b des Gehäuseeinsatzes 64 zum Auslauf 78 zu fließen.

## Patentansprüche

1. Schraubenspindelpumpe mit im Innenraum eines Pumpengehäuses angeordneter Antriebsspindel und wenigstens einer dazu achsparallelen Dichtspindel sowie mit einem Zulauf und einem Auslauf für ein von den Spindeln zu förderndes Strömungsmedium,
dadurch gekennzeichnet,
daß die Spindeln (16,18) von einem rohrartigen Gehäuseeinsatz (64) umgeben sind, der mit dem ihn umfangenden Pumpengehäuse (14) wenigstens einen mit dem die Spindeln aufnehmenden Innenraum (12) durch zumindest einen Durchbruch (68) verbundenen Ringraum (15) begrenzt.

2. Schraubenspindelpumpe nach Anspruch 1, dadurch gekennzeichnet, daß der Ringraum (15) saugseitig gegen den Innenraum (12) abgedichtet sowie an seinem druckseitigen Ende mit den rauialen Durchbrüchen (68) versehen ist.

3. Schraubenspindelpumpe nach Anspruch 1 oder 2, dadurch gekennzeichnet, daß der Auslauf (78) am saugseitigen Ende des Ringraumes (15) vorgesehen ist.

4. Schraubenspindelpumpe nach einem der Ansprüche 1 bis 3, dadurch gekennzeichnet, daß ein saugseitiger Zulauf (76) außerhalb des Gehäuseeinsatzes (64) im radialen Bereich der Lagerung der Spindeln (16, 18) angeordnet ist.

5. Schraubenspindelpumpe nach einem der Ansprüche 1 bis 4, dadurch gekennzeichnet, daß der Gehäuseeinsatz (64) innenseitig mit wenigstens einer Auflageschicht (70) aus verschleißarmem Werkstoff versehen ist, wobei gegebenenfalls der Gehäuseeinsatz (64) Ausnehmungen (72) für eine Klebemasse (71) aufweist.

6. Schraubenspindelpumpe nach wenigstens einem der Ansprüche 1 bis 5, dadurch gekennzeichnet, daß die Auflageschicht aus Werkstoffscheiben (70) besteht, welche von den Spindeln (16, 18) durchsetzt sind, wobei gegebenenfalls der Gehäuseeinsatz (64) Ausnehmungen (72) für eine Klebemasse (71) aufweist.

7. Schraubenspindelpumpe mit zapfenartigem Spindelende, nach wenigestens einem der Ansprüche 1 bis 6, dadurch gekennzeichnet, daß an ihr zur Aufnahme des Axialschubes der Spindel/n (16) Lagerkörper (46) angeordnet sind, welche das zapfenartige Spindelende bzw. einen Lagerzapfen (17) aufnehmen sowie mit dem Ringraum (15) der Schraubenspindelpumpe (10) verbunden sind.

8. Schraubenspindelpumpe mit an einem Pumpendeckel gelagerten Spindeln, nach wenigstens einem der Ansprüche 1 bis 7, dadurch gekennzeichnet, daß die Lagerausnehmung (44) für den Lagerzapfen (17) in einer Lagerbüchse (46) als Lagerkörper vorgesehen ist und diese/r in einer Ausnehmung (58ₐ) des Pumpendeckels (20) ruht, wobei gegebenenfalls die freie Stirnseite der Lagerbüchse (46) mit dem Boden (60) der Ausnehmung (58ₐ) des Pumpendeckels (20) einen dichten Spaltraum (58) begrenzt, der mit dem Innenraum (12) der Schraubenspindelpumpe (10) verbunden ist .

9. Schraubenspindelpumpe nach wenigstens einem der Ansprüche 1 bis 8, dadurch gekennzeichnet, daß die freie Stirnseite des Lagerkörpers bzw. der Lagerbüchse (46) mit dem Innenraum (12) der Schraubenspindelpumpe (10) verbunden ist, wobei gegebenenfalls die freie Stirnseite der Lagerbüchse (46) mit dem Boden (60) der Ausnehmung (58ₐ) des Pumpendeckels (20) einen dichten Spaltraum (58) begrenzt, der mit dem Innenraum (12) der Schraubenspindelpumpe (10) verbunden und/oder wenigstens eine den Spaltraum (58) mit einer Verlängerung (13) des Innenraumes (12) verbindende Bohrung (59) vorgesehen ist.

10. Schraubenspindelpumpe nach wenigstens einem der Ansprüche 1 bis 9, dadurch gekennzeichnet, daß den Lagerzapfen (17) eine Ausgleichsbüchse (40) umgibt, die mit ihrem druckseitigen Ende an einer Schulter (42) der Spindel (16) anschlägt.

11. Schraubenspindelpumpe nach wenigstens einem der Ansprüche 1 bis 10, dadurch gekennzeichnet, daß die Ausgleichsbüchse (40) mit ihrem saugseitigen Ende eine Steuerkante bildet, wobei gegebenenfalls die Ausgleichsbüchse (40) mit ihrer Steuerkante der Lagerbüchse (46) oder einer verschleißarmen Schale (41) der Lagerbüchse gegenübersteht.

12. Schraubenspindelpumpe nach wenigstens einem der Ansprüche 1 bis 11, dadurch gekennzeichnet, daß ein zwischen der Stirnfläche (17ₛ) des Lagerzapfens (17) und dem Boden (45) der Lagerausnehmung (44) vorgesehener Stirnspalt (48) mit dem Ringraum (15) verbunden ist, wobei bevorzugt die Stirnspalte (48) der Lagerzapfen (17) mittels jeweils wenigstens einer die Lagerbüchse (46) durchsetzenden Leitung (54) an eine Querleitung (56) angeschlossen sind.

13. Schraubenspindelpumpe nach wenigstens einem der Ansprüche 1 bis 12, dadurch gekennzeichnet, daß die Druckzuführung zur Lagerbüchse (46) abgedichtet ist und/oder vom Boden (60) der Lagerbüchse (46) eine Bohrung (50) ausgeht, die an eine den Spaltraum (58) durchsetzende Hülse (53) als Teil der Leitung (54) anschließt.

14. Schraubenspindelpumpe nach wenigstens einem der Ansprüche 1 bis 13, dadurch gekennzeichnet, daß die Lagerbüchse (46) radial bewegbar angeordnet ist und/oder daß die Lagerbüchse (46) mittels wenigstens eines elastischen Ringelements (62) kraftschlüssig drehgehemmt gelagert ist.

## Claims

1. Screw rotor pump having a driving spindle arranged in the interior of a pump housing and at least one sealing spindle axially parallel thereto and an inlet and an outlet for a flow medium to be delivered by the spindles, characterised in that the spindles (16, 18) are surrounded by a tubular housing insert (64) which, together with the pump housing (14) surrounding it, defines at least one annular space (15) connected to the inner space (12) receiving the spindles by at least one opening (68).

2. Screw rotor pump according to claim 1, characterised in that the annular space (15) is sealed off from the inner space (12) at the suction side and is provided at its delivery end with the radial openings (68).

3. Screw rotor pump according to claim 1 or claim 2, characterised in that the outlet (78) is provided at the suction end of the annular space (15).

4. Screw rotor pump according to one of claims 1 to 3, characterised in that a suction-side inlet (76) is arranged outside the housing insert (64) in the radial region of the bearing arrangement of the spindles (16, 18).

5. Screw rotor pump according to one of claims 1 to 4, characterised in that the housing insert (64) is provided in its interior with at least one coating layer (70) of a wear-resistant material, the housing insert (64) possibly having recesses (72) for an adhesive substance (71).

6. Screw rotor pump according to at least one of claims 1 to 5, characterised in that the coating layer consists of material discs (70) which are traversed by the spindles (16, 18), the housing insert (64) possibly having recesses (72) for an adhesive substance (71).

7. Screw rotor pump with a cone-shaped spindle end according to at least one of claims 1 to 6, characterised in that bearing bodies (46) for receiving the axial thrust of the spindle/s (16) are arranged thereon, said bearing bodies receiving the cone-shaped spindle end or a bearing journal (17) and being connected to the annular space (15) of the screw rotor pump (10).

8. Screw rotor pump with spindles supported on a pump cover according to at least one of claims 1 to 7, characterised in that the bearing recess (44) for the bearing journal (17) is provided as a bearing body in a bearing bush (46) and this bearing body rests in a recess (58ₐ) in the pump cover (20), the free end face of the bearing bush (46), together with the base (60) of the recess (58ₐ) in the pump cover (20), possibly defining a sealed gap (58) which is connected to the inner space (12) of the screw rotor pump (10).

9. Screw rotor pump according to at least one of claims 1 to 8, characterised in that the free end face of the bearing body or the bearing bush (46) is connected to the inner space (12) of the screw rotor spindle (10), the free end face of the bearing bush (46), together with the base (60) of the recess (58ₐ) in the pump cover (20), possibly defining a sealed gap (58) which is connected to the inner space (12) of the screw rotor pump (10) and/or at least one bore (59) connecting the gap (58) to an extension (13) of the inner space (12).

10. Screw rotor pump according to at least one of claims 1 to 9, characterised in that a compensating bush (40) surrounds the bearing journal (17) and comes to rest via its delivery end against a shoulder (42) of the spindle (16).

11. Screw rotor pump according to at least one of claims 1 to 10, characterised in that the compensating bush (40) forms a guiding edge with its suction end, the compensating bush (40) possibly lying opposite the bearing bush (46) or a wear-resistant shell (41) of the bearing bush via its guiding edge.

12. Screw rotor pump according to at least one of claims 1 to 11, characterised in that an end gap (48) provided between the end face (17ₛ) of the bearing journal (17) and the base (45) of the bearing recess (44) is connected to the annular space (15), the end gaps (48) of the bearing journals (17) preferably being connected to a transverse line (56) by means of at least one line (54) traversing the bearing bush (46).

13. Screw rotor pump according to at least one of claims 1 to 12, characterised in that the pressure supply to the bearing bush (46) is sealed and/or a bore (50) departs from the base (60) of the bearing bush (46) and is connected as part of the line (54) to a sleeve (53) traversing the gap (58).

14. Screw rotor pump according to at least one of claims 1 to 13, characterised in that the bearing bush (46) is arranged so that it is movable radially and/or that the bearing bush (46) is supported in a non-positive torsion-resistant manner by means of at least one flexible annular element (62).

## Revendications

1. Pompe à vis comportant, disposées dans la chambre intérieure d'un carter de pompe, une vis d'entraînement et au moins une vis d'étanchéité d'axe parallèle à celui de la précédente, ainsi qu'une entrée et une sortie pour un fluide devant être véhiculé par les vis, caractérisée en ce que les vis (16, 18) sont entourées par un insert de carter (64) de forme tubulaire, qui délimite avec le carter de pompe (14) qui l'entoure périphériquement, au moins une chambre annulaire (15) reliée à la chambre intérieure (12) recevant les vis, par l'intermédiaire d'au moins un passage (68).

2. Pompe à vis selon la revendication 1, caractérisée en ce que la chambre annulaire (15),est rendue étanche par rapport à la chambre intérieure (12) sur le côté aspiration, et est pourvue des passages radiaux (68) à son extrémité située du côté du refoulement.

3. Pompe à vis selon la revendication 1 ou 2, caractérisée en ce que la sortie (78) est prévue à l'extrémité située du côté de l'aspiration, de la chambre annulaire (15).

4. Pompe à vis selon l'une des revendications 1 à 3, caractérisée en ce qu'une entrée (76) située du côté de l'aspiration, est disposée en-dehors de l'insert de carter (64), dans la zone radiale du montage de palier des vis (16, 18).

5. Pompe à vis selon l'une des revendications 1 à 4, caractérisée en ce que l'insert de carter (64) est pourvu sur le côté intérieur, d'au moins une couche de revêtement (70) en un matériau à faible usure, l'insert de carter (64) comportant, le cas échéant, des évidements (72) pour une masse de colle (71).

6. Pompe à vis selon l'une au moins des revendications 1 à 5, caractérisée en ce que la couche de revêtement est constituée par des rondelles de matériau (70) qui sont traversées par les vis (16, 18), l'insert de carter (64) comportant, le cas échéant, des évidements (72) pour une masse de colle (71).

7. Pompe à vis comportant une extrémité de vis en forme de tourillon, selon l'une au moins des revendications 1 à 6, caractérisée en ce qu'à cette extrémité sont agencés des corps de palier (46) qui sont destinés à absorber la poussée axiale de la ou des vis (16), qui reçoivent l'extrémité de vis en forme de tourillon ou un tourillon de palier (17), et qui sont reliés avec la chambre annulaire (15) de la pompe à vis (10).

8. Pompe à vis comportant des vis montées dans un couvercle de pompe, selon l'une au moins des revendications 1 à 7, caractérisée en ce que la cavité de palier (44) pour le tourillon de palier (17) est prévue dans une douille de palier (46) en tant que corps de palier, celle-ci ou celui-ci reposant dans un évidement (58a) du couvercle de pompe (20), le côté frontal libre de la douille de palier (46) délimitant, le cas échéant, avec le fond (60) de l'évidement (58a) du couvercle de pompe (20), une chambre en forme d'interstice (58) étanche, qui est reliée à la chambre intérieure (12) de la pompe à vis (10).

9. Pompe à vis selon l'une au moins des revendications 1 à 8, caractérisée en ce que le côté frontal libre du corps de palier ou de la douille de palier (46) est relié à la chambre intérieure (12) de la pompe à vis (10), le côté frontal libre de la douille de palier (46) délimitant, le cas échéant, avec le fond (60) de l'évidement (58a) du couvercle de pompe (20), une chambre d'interstice (58) étanche, qui est reliée à la chambre intérieure (12) de la pompe à vis (10), et/ou il est prévu au moins un perçage (59) reliant la chambre d'interstice (58) à un prolongement (13) de la chambre intérieure (12).

10. Pompe à vis selon l'une au moins des revendications 1 à 9, caractérisée en ce que le tourillon de palier (17) est entouré par une douille de compensation (40), qui vient buter, avec son extrémité côté pression de refoulement, contre un épaulement (42) de la vis (16).

11. Pompe à vis selon l'une au moins des revendications 1 à 10, caractérisée en ce que la douille de compensation (40) forme, avec son extrémité côté aspiration, une arête de commande, la douille de compensation (40) faisant, le cas échéant, face avec son arête de commande, à la douille de palier (46) ou à un coussinet (41) à faible usure, de la douille de palier.

12. Pompe à vis selon l'une au moins des revendications 1 à 11, caractérisée en ce qu'un interstice frontal (48) prévu entre la surface frontale (17s) du tourillon de palier (17) et le fond (45) de la cavité de palier (44), est relié à la chambre annulaire (15), les interstices frontaux (48) des tourillons de palier (17) étant de préférence raccordés, chacun par l'intermédiaire d'au moins une conduite (54) traversant la douille de palier (46), à une conduite transversale (56).

13. Pompe à vis selon l'une au moins des revendications 1 à 12, caractérisée en ce que l'arrivée de pression à la douille de palier (46) est rendue étanche, et/ou un perçage (50) part du fond (60) de la douille de palier (46), et se raccorde à une douille (53) traversant la chambre d'interstice (58) et formant une partie de la conduite (54).

14. Pompe à vis selon l'une au moins des revendications 1 à 13, caractérisée en ce que la douille de palier (46) est montée de manière mobile dans la direction radiale, et/ou en ce que la douille de palier (46) est montée bloquée en rotation, par adhérence, au moyen d'au moins un élément annulaire élastique (62).
